# EUROPÄISCHE PATENTSCHRIFT

(11) **EP 0 345 285 B1**
(45) Veröffentlichungstag und Bekanntmachung des Hinweises auf die Patenterteilung: **04.12.1991**
(21) Anmeldenummer: 88901824.8
(22) Anmeldetag: 16.02.1988
(51) Int. Cl.: F23H 1/02

(54) **Stufenschwenkrostanordnung mit Luftdüsen**
Pivoting step grate arrangement providing air nozzles
Grille à gradins pivotants avec buses d'air

(30) Priorität: 18.02.1987 DE 3705164
(43) Veröffentlichungstag der Anmeldung: 13.12.1989
(73) Patentinhaber: PAULI, Balduin, D-82131 Gauting (DE)
(72) Erfinder: PAULI, Balduin, D-82131 Gauting (DE)
(74) Vertreter: Müller-Boré & Partner Patentanwälte
(86) Internationale Anmeldenummer: EP8800113
(87) Internationale Veröffentlichungsnummer: WO8806256

(56) Entgegenhaltungen:
- DE-A- 2 833 255
- DE-C- 911 889
- DE-C- 916 448

## Beschreibung

Die Erfindung betrifft eine Stufenschwenkrostanordnung mit Aufgabeeinrichtung sowie mindestens einer aus je einem anhebbaren Steilrost und zugeordnetem schwenkbaren Rost bestehenden Roststufe sowie einem nachgeschalteten Ausbrennrost.

Solche Roststufen haben sich in der Praxis sehr bewährt Bekannt ist bereits (DE-A-28 33 255), die Stufenschwenkroste, deren Einselstufen aus je einemFlach- und einem Steilrost bestehen, mit luftgekühlten Rostsäben zu versehen, wobei die Luft beispeilsweise mittig in dem Roststab eingeführt, über Kanäle unterhalb der Roststaboberseite zu beiden Seiten verteilt und die Luft in einen unter den Flach- und Steilrost vorhandenen Luftverteilerkasten ausgetragen wird, von dem aus sie über die Schlitze zwischen den Roststäben längs der Flanken der Roststäbe und des Mauerwerks sowie durch über dem Roststab vorgesehene Kappen in den Verbrennungsraum tritt.

Es gilt nun, diese Konstruktion dahingehend weiterzuentwickeln, daß die Verbrennungsleistung gesteigert bzw. intensiviert und dabei der Verbrennungsablauf optimiert und die feuerungsabhängigen Schadstoffe, wie z.B. NOₓ, CO, C_{gesamt} sowie der Anfall von Kohlenwasserstoffen CₙHₘ minimiert werden.

Erreicht wird dies erfindungsgemäß bei einer Rostanordnung der eingangs genannten Art dadurch, daß im Steilrost und im Flachrost Reihen von in aufgestampften Keramikauflagen eingebetteten Hochgeschwindigkeitsdüsen quer über den Rost vorgesehen sind.

Durch die Maßnahme nach der Erfindung werden die Verbrennungsleistung beachtlich gesteigert und intensiviert,
der Verbrennungsablauf optimiert und
die feuerungsabhängigen Schadstoffe, wie z.B. NOₓ, CO, C_{gesamt} und Kohlenwasserstoffe CₙHₘ, minimiert.

Über die sog. Wirbelkomponenten .Wirbelstufe im Rahmen eines Stufenrostes) können auch Absorptionsmittel, wie z.B. Kalk,zugegeben werden, wodurch eine Schadstoffeinbindung erfolgen kann.

Zudem wird sich eine Oberflächenvergrößerung der Brennstoffe durch Abrieb in der Verwirbelungszone einstellen; der Verbrennungsablauf wird dadurch begünstigt. Dies erfolgt insbesondere bei Zugabe von zentrifugiertem Klärschlamm mit Trockensubstanzen um 30 % zum Müll und der gemeinsamen Verbrennung von Müll und Klärschlamm.
Im Bereich der mit sog. Wirbelkomponenten ausgerüsteten Schwenkrostelemente entsteht eine Quasi-Wirbelschicht, welche vom Brennstoff auf seinem Weg durchfahren werden muß.

Hierbei erfolgen Brennstofftransport sowie der Transport der Brennstoffrückstände sowie deren Austrag in üblicher Weise, wie auf jedem Rostsystem, insbesondere Stufenrostsystem.

Kombiniert werden also die guten Eigenschaften einer Rost- und einer Wirbelschichtfeuerung durch ein derartiges System.

Durch die entstehende Wirbelschicht erfolgt zusätzlich ein Brennstofftransport bzw. ein Rückstandstransport. Die Rückstände werden schließlich über ein Entschlackungssystem bekannter Art ausgetragen.

In Weiterbildung der Erfindung sollen die Wirbeldüsen noch besser geschützt, die Rostanordnung noch sauberer gehalten werden und dabei die Temperaturbeständigkeit möglichst noch erhöht werden.

Vorzugsweise kann die schlackenabweisende Keramikauflage hoher Temperaturbeständigkeit nur im unteren Teil der Steilroste vorgesehen sein.

Zweckmäßig besteht die Keramikauflage aus schlackenabweisendem Siliciumcarbid, das aufgestampft ist.

Das Keramikmaterial selbst hat also durch die Wirbeldüsen eine zusätzliche Halterung. Die Anordnung von Flachrosten mit Zuteilern und solchen Rosten eignet sich insbesondere für Sondermüll wie Klinik- oder Chemiabfälle, welche teilweise in Gebinden mit flüssigem Inhalt aufgegeben werden bzw. in der Abbrandphase teigig oder flüssig werden. Die Rostkonstruktion ist hierbei nach unten hin absolut dicht.

Die hohen Geschwindigkeiten,mit denen die Luft aus den Wirbeldüsen austritt, lassen kein Eindringen von Flüssigkeiten in die Düsen selbst zu. Das schlackenabweisende Keramikmaterial, das für sehr hohe thermische Beanspruchung geeignet ist, zeitigt eine hohe Verschleißfestigkeit und große Standzeit gegenüber den bisher eingesetzten hochhitzebeständigen Sicromalstählen.

Die neuartige Feuerungskonzeption bietet somit eine echte Alternative für Anlagen mit kleineren Sondermülldurchsatzleistungen von ca. 100 kg/h bis maximal 2 t/h gegenüber den bewährten Drehrohröfen. Durch die Maßnahme nach der Erfindung, d.h. gezielte Luftführung und den dem Verbrennungsvorgang angepaßten Feuerraum mit den hohen Verweilzeiten für die Rauchgase im hohen Temperaturbereich werden die feuerungsabhängigen Schadstoffe wie CO, NOₓ, Gesamt C, Staub und Spuren von Furanen und Dioxinen optimal vermindert.

Die Keramikmaterialauflage kann auch im Bereich der Wirbeldüsen bei Schwenkrosten vorgesehen werden. Auch hier wird in den Bereichen des Roststabes, wo die Wirbeldüsen angeordnet sind, eine äußerst intensive Verbrennung mit hoher thermischer Belastung für das Rostmaterial vorgesehen. Wahlweise kann das keramische Material auch aufgemauert werden. Die Roststäbe können auch einzeln fertig geliefert werden.
In überraschender Weise nutzt die Erfindung die günstigen Eigenschaften des Siliciumcarbids (beispielsweise Ullmann Band 21, Seite 431 bis Seite 436).

Beispelsweise Ausführungsformen der Erfindung sollen nun mit bezug auf die beiliegenden Zeichnungen näher erläutert werden. Diese zeigen in
Fig. 1 eine Gesamtdarstellung einer erfindüngsgemäßen Ausführungsform;
Fig. 2 eine Stufe des Stufenschwenkrostes gemäß der Fig. 1;
Fig. 3 zwei zugeordnete Roststäbe einer Stufenroststufung;
Fig. 4 ein Detail zu Fig. 2 und 3;
Fig. 5 einen Mehrstufenvorschubrost mit Wirbelkomponenten;
Fig. 6 ein Vorschubrostelement unter besonderer Berücksichtigung der Verwirbelungszone;
die Figuren 7 und 8 eine Düsenanordnung mit Luftabsperrung, Fig. 7 bei geöffneter, Fig. 8 bei gesperrter Düse;
Fig. 9 eine weitere Ausführungsform eines Flachroststabes mit einem besonderen Schutz;
Fig. 10 einen Querschnitt hierzu und
Fig. 11 eine Draufsicht auf Fig. 9;
die Figuren 12 bis 14 eine Anordnung ähnlich Fig. 9 bis 11, aber einer anderen Befestigung der Keramikauflage;
Fig. 15 schematisch Flachrostanordnungen mit Zuteiler und
Fig. 16 Einzelheiten einer Schwenkroststufe.

In Fig. 1 ist ein Stufenschwenkrostsystem mit Müllaufgabe 1 mit Aufgabeklappe, nicht bezeichnetem Zuteilungsschieber sowie einem Schwenkrostsystem dargestellt, das aus beispielsweise zwei Stufenschwenkroststufen2(je bestehend aus einem Stahlrost und einem Flachrost) und (am Ende des Rostes)einer weiteren Schwenkroststufe 2, einem nicht bezeichneten Ausbrennrost und einer Entschlackung 6 besteht. In das Stufenschwenkrostsystem eingeschaltei sind sog. Wirbelkomponenten 3 (zwei Stufen, in denen je eine Wirbelschicht erzeugt wird, oder Stufen, in denen zumindest verwirbelnde Luft ausgeblasen wird). Der Feuerraum 4, Anordnung und Ausbildung des Brenners 5 sowie die Anordnung von Luftverteilerkästen 7 ist an sich bekannt.

Im Bereich der sog. Wirbelkomponenten wird also Luft von unten in an sich beliebiger Weise verwirbelnd ausgeblasen. In diesem Bereich wird in auf dem Stufenschwenkrostgebiet bisher völlig unüblicher Weise (vermutlich auch auf dem Stufenrostgebiet unüblicher Weise) eine Wirbelzone, d.h. eine Quasi-Wirbelschicht, erzeugt. Diese muß von im Prinzip abwärts in seiner Bewegung gerichtetem Brennstoff durchfahren werden. Dieser Brennstoff kann aus Müll, teilgetrocknetem Klärschlamm oder auch anderen meist schwer verbrennbaren festen oder halbflüssigen "Brennstoffen" bestehen.

Der beispielsweise von der Müllaufgabe 1 auf die nicht bezeichneten Absperrklappen aufgegebene Müll kann gegebenenfalls dort oder später nach Fallen auf den Verteilungsschieber vorgetrocknet werden und dann einem Trockungs- und Zündrost 2 zugefördert werden. Im Bereich des ersten oder zweiten Stufenschwenkrostelements kann also bereits die Zündung erfolgen. Spätestens bei Übergabe des Brennstoffs an die mit einer Art Wirbelschicht arbeitenden Stufenschwenkroststufen 3 erfolgt das oben Beschriebene: die leichteren Brennstoffraktionen werden gehoben und in der Wirbelsch weiter verbrannt. Es stellt sich ein Abrieb ein. Der Verbrennungsablauf wird durch die Oberflächenvergrößerung begünstigt, vor allen Dingen wenn zentrifugierter Klärschlamm mit Trockensubstanzen um 30 % aufgegeben wurde. Auf den gezeichneten beiden Stufen mit Wirbelschicht 3 werden also verbrennungstechnisch die guten Eigenschaften einer Rostfeuerung mit einer Wirbelschichtfeuerung kombiniert. Nach Durchfahren der beiden Schwenkrostelemente 3; 3 für Verbrennung und Verwirbelung wird der Brennstoff an zwei Schwenkrostelemente 2 für Ausbrand und Rückstanstransport übergeben.

Die Luftzufuhr der beiden Schwenkrostelemente 3 für Verbrennung und Verwirbelung ist insbesondere zur Kühlung der Roststäbe (nicht gezeigt) vorgesehen. Hierdurch (Fig. 2) wird jedem Roststab mittig von unten Kühlluft zugeführt, beispielsweise aus einem nicht dargestellten Luftverteilerkasten, der innerhalb oder außerhalb eines Lufttrichters 7 (Fig. 1) vorgesehen sein kann. Im allgemeinen wird die Luft über eine beispielsweise auf die Roststaboberseite aufgeschweißte Kappe geführt, wie es durch die DE-A-2833 255 bekannt ist (ebenfalls nicht dargestellt). Die mittig zugeführte Luft tritt stirnseitig im Bereich der Schwenklagerung für die Roststäbe einerseits, im Bereich des gegenüberliegenden Roststabendes andererseits aus. Das gleiche gilt für die Roststäbe der Steilstrecke. Luft wird dann aus dem Luftverteilerkasten 7 vermittels eines jeweiligen Gebläses über Düsen 8 in den Feuerraum geblasen und sorgt für die geschilderte Verwirbelung.

Im vorliegenden Ausführungsbeispiel besitzt jeder Roststab des Flachrostes drei Düsen 8, die etwa in der Mitte zwischen der Schwenkrostlagerung 9 und dem Roststabende 10 vorgesehen sind. Die Düsen sind im übrigen gleichmäßig über die gesamte Breite des Roststabes verteilt. Im Ausführungsbeispiel sind drei Reihen solcher Düsen vorgesehen und bilden die Verwirbelungszone. Durch den Austritt von Hochgeschwindigkeitsluft eigener Gebläse erfolgt eine Aufwirbelung und Verwirbelung des Brennstoffs: die leichteren Brennstoffraktionen werden in gewisser Weise einem Abrieb und einer Verkleinerung unterworfen und werden in der Schwebe verbrannt bzw. auf die Ausbrennroste 2′ transportiert. Die schwereren Brennstoffraktionen werden sowohl mit Hilfe der Hubbewegungen der Schwenkroste als auch durch die Dynamik der aus den Düsen 8 strömenden Luft auf die Ausbrennelemente 2′ transportiert.

Die Rückstände der in der Schwebe verbrannten Stoffe werden nach den Verwirbelungszonen 3; 3 mit dem Rauchgasstrom oder über die Ausbrennelemente 2′ und die Entschlackungseinrichtung 6 ausgetragen. Dadurch, daß die Düsen im schwenkbaren Rostelement sitzen, werden durch die Schwenkbewegungen die Düsen in eine veränderte Lage gebracht, womit sich der Ausströmwinkel der Düsenluft gegenüber der generellen Strömung der Rauchgase im Feuerraum verändert. Dies ist insbesondere in Fig. 3 verdeutlicht. Das Anheben des Steilrostes 12 bei Betätigung des verschwenkenden Flachrostelementes 9; 10 erfolgt in üblicher Weise.

Nach dem Ausführungsbeispiel werden die Düsen durch ein Sikromalrohr 13 gebildet, an dem als Luftzuführung ein Metallschlauch 14 sitzt.

Fig. 4 zeigt eine weitere Einzelheit. Zwei nebeneinander liegende Roststäbe tragen je drei Düsen 8, deren Düsendurchmesser je nach Luftaustrittsgeschwindigkeit 2 bis 10 mm betragen kann. Um eine besonders gute Verwirbelung zu erreichen, wird man bei einem konventionellen Stufenschwenkrost die Zwischenabstände zwischen den Düsen mit 150 mm, den Abstand zum Rand des Roststabs mit 300 mm wählen.

Selbstverständlich ist es auch möglich, die Achsen 15 gewisser Düsen gegenüber den Achsen anderer Düsen zu neigen, beispielsweise so, daß nach Fig. 2 die Achsen der mittleren Düsenreihen aus Düsen 8 senkrecht zum Rost, die der inneren und äußeren Düsenreihen unter einem Anstellwinkel gegen die mittlere Düsenreihe blasen.

Sollen Adsorptionsmittel, insbesondere Kalk, ausgeblasen werden, so kann der Düsenaustritt, die Düseninnengleitfläche und der Düsenduchmesser entsprechend augepasst werden, falls dies für erforderlich gehalten werden sollte.

Eine weitere Ausführungsform ist in den Figuren 5 bis 8 dargestellt.

Hier geht es um einen Stufenrost mit drei Rosten 20, 20′ und 20˝ und einem Ausbrennrost 20′′′. Müll, beispielsweise Klinikmüll, wird, beispielsweise über eine Hebeanlage und im allgemeinen in Säcken in die Schleusenaufgabe 22 gegeben. Ein Schieberkolben 24 schiebt periodisch den Klinikmüll unter Öffnen einer Feuerraumklappe 26 vor. Nach Vortrocknung auf dem Rost 20 fällt der Müll bzw. wird geschoben auf den Rost 20′. Im Bereich unter dem Rost 20 wird Primärluft 28 zugeführt. Nach teilweisem Ausbrennen auf dem Rost 20′ schiebt ein Zuteiler 30 den Müll vom Rost 2 herunter. Das gleiche erfolgt auf der nächsten Stufe durch den Zuteiler 32. Der Ausbrennrost 20′′′ ist im übrigen in üblicher Weise ausgebildet. Ein Leistungsund Aufheizbrenner 34 wird unter einem Winkel mit Sekundärluft 36 (beide im Mauerwerk 38 vorgesehen) versorgt. Eine Einzelheit der Roststufe 20′ ist in Fig. 6 dargestellt Gleiche Bezugszeichen bedeuten gleiche Teile in beiden Figuren. Der Rost 20′ ist wieder als Verwirbelungszone mit drei Düsenreihen 40′ von Düsen 8′ gebildet und hat sich als zweckmäßig erwiesen. Die Erfindung ist darauf aber nicht beschränkt. Da der Klinikmüll zum Teil teigig, flüssig oder breiig ist, sind besondere Düsenformen vorgesehen. Es handelt sich um eine (Figuren 7 und 8) Düsenform, bei der die Luft aus dem Rohr 44 in ein reduziertes Rohrstück (Düse) 46 austritt. Die Düse 46 wird durch einen Stößel 48 geöffnet bzw. geschlossen. Der Stößel ist Teil eines Rechens. Sämtliche Düsen einer Reihe oder ein Teil der Düsen einer Reihe kann über diesen Rechen vermittels der jeweilige Stößel 48 geöffnet oder geschlossen werden. Der geschlossene Zustand ist in Fig. 8 dargestellt. Beim Stößel handelt es sich um einen feuerbeständigen Stößel, im allgemeinen aus einem massiven Material.

Da der Mehrstufen-Vorschubrost mit feststehenden und gekühlten (nicht gesondert dargestellt) Roststäben zur Verbrennung von Klinikmüll und anderem Sondermüll, der teigige und klebrige Stoffe umfaßt, ausgerüstet ist, werden die zusätzlichen Luftaustrittsdüsen 8′ also vorgesehen. Diese Austrittsdüsen stellen Wirbelkomponenten dar, welche mit Hilfe auch anders ausgebildeter Einrichtungen so verschlossen werden können, daß beim An- und Abfahren sowie während des Betriebs des Systems flüssige, teigige oder klebrige Stoffe nicht in die Düsen gelangen können. Fig. 7/8 erläutert die Möglichkeit, die Düsen von Rückständen zu reinigen, indem der Stößel eingefahren wird (Düse gesperrt). Jeder mit in Düsenabstand mit Stößeln besetzter Rechen trägt 8 bis 15 Düsen.

Bei beispielsweise drei Düsenreihen können also auch ein oder zwei Düsenrechen verschlossen werden, wodurch die Luftzeitzuteilung und damit der Verbrennungsablauf gesteuert werden.

Die Durchdringungen des Rechensystems vom Zulufsystem sind luftdicht abgeschlossen. Anordnung und Ausbildung des Verschlußsystems im Bereich des Zuluftsystems der Düsen ist wie in den Fig. 7/8 dargestellt. Die Düsen werden beispielsweise dadurch gereinigt, daß der Zuteiler 30 vorgeschoben wird und damit die Düsenmündungen oder Düsenköpfe reinigt. Nach Zurückziehen des Zuteilers erfolgt eine schnellere Verbrennung des teigigen evtl. zurückgebliebenen Restes.

Während des Anfahrens können die Düsen abgedichtet bzw. verschlossen werden. Hierdurch wird der Eintritt von klebrigen, teigigen oder flüssigen Stoffen während des Anfahrens, jedoch auch während des Betriebes, verhindert.

Fig. 9 zeigt einen Roststab mit Keramikmaterialauflage 51, in welches die Wirbeldüsen 54 eingebettet sind. Die Keramikauflage besteht (bei den Figuren 9 bis 16) aus schlackenabweisendem Material hoher Temperaturbeständigkeit. Es wird auf einen Stahlträger 52 aufgebracht, welcher gleichzeitig die Funktion eines Luftzuführungskanals mit den dazu erforderlichen Luftzuführungsrohren 53 hat.
Der Roststab liegt in an sich bekannter Weise auf Auflageträgern 55 auf.

Nach den Figuren 12 bis 14 ist zur zusätzlichen Halterung des auf den Stahlträgern 52 aufgebrachten Keramikmaterials eine seitliche Halterung vorgesehen. Diese kann auch Sicromalstahl bestehen. Wie in den Figuren 13 und 14 ersichtlich, umgreift diese Halterung das ausgesteifte Material und verläuft schienenartig zu beiden Seiten des Roststabes, vorzugsweise über dessen gesamte Länge. Die Keramikmaterialauflage wird also bei dieser Ausführungsform einmal durch den luftzuführenden Stahlträger 52, einmal durch die Düsen 54 und dann durch die seitlichen Halterungen 56 gehalten. Der Roststab selbst liegt auf den Auflageträgern 55 und ist nach unten hin luftdicht abgeschlossen.

Fig. 15 zeigt eine Anordnung zweier Flachroste mit an sich bekannten Zuteilern 57 und den Roststäben 58. Diese Flachrostanordnung in Treppenform mit Zuteilern eignet sich insbesondere für Sondermüll wie z.B. Klinik- und Chemieabfälle, welche teilweise in Gebinden mit flüssigem Inhalt aufgegeben werden bzw. in der Abbrandphase teigig oder flüssig werden. Da die Rostkonstruktion nach unten hin absolut dicht ist und somit keine Flüssigkeiten durch den Rost hindurchtropfen können, ist die Konzeption für Sondermüll ünerzeugend. Nur angedeutet ist das Mauerwerk und der Ausbrennrost 60.

Fig. 16 zeigt praktisch die gleiche Darstellung wie Fig. 2, nur daß zusätzlich zu den Düsen 59 (in Fig. 2 mit 8 bezeichnet) des Flachrostes nun auch Wirbeldüsen 59′ im unteren Bereich der Steilroststrecke der Fig. 16 vorgesehen sind. Folglich ist die Keramikauflage 51 der vorherigen Figuren (hier mit 60 und 60′ bezeichnet) sowohl im Steilrost wie im Flachrost um die Wirbeldüsen herum vorgesehen. Die die Wirbeldüsen einbettende schlackenabweisende Keramikauflage ist wieder von hoher Temperaturbeständigkeit.

## Patentansprüche

1. Stufenschwenkrostanordnung mit Aufgabeeinrichtung sowie mindestens einer aus je einem anhebbaren Steilrost und zugeordnetem schwenkbaren Rost bestehenden Roststufe sowie einem nachgeschalteten Ausbrennrost, dadurch **gekennzeichnet** , daß im Steilrost und im Flachrost Reihen von in aufgestampften Keramikauflagen (60, 60′) eingebetteten Hochgeschwindigkeitswirbeldüsen (59, 59′) quer über den Rost vorgesehen sind.

2. Stufenschwenkrostanordnung nach Anspruch 1, dadurch **gekennzeichnet** , daß die die Wirbelkomponenten (3; 3) bildenden Düsen zum zusätzlichen Ausblasen von Zuschlagstoffen oder staubförmigen Brennstoffen ausgebildet sind.

3. Stufenschwenkrostanordnung nach Anspruch 2, dadurch **gekennzeichnet** , daß die Düsen zum Ausblasen von Adsorptionsmitteln, insbesondere von Kalk, ausgebildet sind.

4. Stufenschwenkrostanordnung nach einem der Ansprüche 2 oder 3, dadurch **gekennzeichnet** , daß die Düsenachsen unter einem Winkel zueinander angestellt sind.

5. Stufenschwenkrostanordnung nach einem der vorhergehenden Ansprüche, dadurch **gekennzeichnet** , daß die Düsen aus Sicromalrohr bestehen.

6. Stufenschwenkrostanordnung nach einem der Ansprüche 2 bis 5, dadurch **gekennzeichnet** , daß die Düsen im mittleren Teil der Roststäbe - über die Roststablänge - angeordnet sind.

7. Stufenschwenkrostanordnung nach einem der Ansprüche 2 bis 6, dadurch **gekennzeichnet** , daß der Durchmesser der Düsen (8) 2 bis 10 mm beträgt.

8. Stufenschwenkrostanordnung nach einem der vorhergehenden Ansprüche, dadurch **gekennzeichnet**, daß die Düsen durch einen passenden Zylinderstößel durch translatorische Axialverschiebung verschließbar ausgebildet sind.

9. Stufenschwenkrostanordnung nach Anspruch 8, dadurch **gekennzeichnet** , daß die Düsenstößel an gemeinsamen Rechen, die ebenfalls translatorisch verschiebbar sind, sitzen.

10. Stufenschwenkrostanordnung nach einem der vorhergehenden Ansprüche, dadurch **gekennzeichnet** , daß die Keramikauflage aus schlackenabweisendem Siliciumcarbid (SiC) besteht.

11. Stufenschwenkrostanordnung nach Anspruch 1, dadurch **gekennzeichnet** , daß die Keramikauflage im Formkasten aufgestampft ist.

12. Stufenschwenkrostanordnung nach einem der vorhergehenden Ansprüche, dadurch **gekennzeichnet** , daß die Luftzuführung (53) an der Unterseite der Roststäbe vorgesehen ist, die Luftführung längs durch die Roststäbe geht und die senkrecht oben am Roststab aufsitzenden Hochgeschwindigkeitswirbeldüsen (54) beaufschlagt.

13. Stufenschwenkrostanordnung nach Anspruch 12, dadurch **gekennzeichnet** , daß zwei Düsenreihen (54; 54) pro Roststab vorgesehen sind.

14. Stufenschwenkrostanordnung nach Anspruch 13, dadurch **gekennzeichnet** , daß vom Roststab ausgehende zusätzliche das Keramikmaterial unten fassende seitliche schienenartige Halterungen (56) vorgesehen sind.

15. Stufenschwenkrostanordnung nach Anspruch 14, dadurch **gekennzeichnet** , daß die Keramikauflage (51) im Bereich der Wirbeldüsen (54) der Flachroststrecke und der Wirbeldüsen (59′) im unteren Bereich der Steilroststrecke vorgesehen ist (Fig. 16).

## Claims

1. Stepped pivoting grill arrangement having feeding means as well as at least one grill step consisting each of a liftable steep grill and an associated pivotable grill and downstream followed by a burn-out grill, characterised in that in the steep grill and in the flat grill rows of high-velocity swirling nozzles (59, 59′) embedded into stamped on ceramic coverings (60, 60′) are arranged across the grill.

2. Stepped pivoting grill arrangement according to claim 1, characterised in that the nozzles forming the swirling components (3; 3) are constructed in such a manner that in addition additives or dust-form fuels are blown out.

3. Stepped pivoting grill arrangement according to claim 2, characterised in that the nozzles are constructed in such a manner that they blow out adsorption agents, in particular lime.

4. Stepped pivoting grill arrangement according to one of claims 2 or 3, characterised in that the axes of the nozzles are adjusted at an angle to each other.

5. Stepped pivoting grill arrangement according to one of the preceding claims, characterised in that the nozzles consist of Sicromal tube.

6. Stepped pivoting grill arrangement according to one of claims 2 to 5, characterised in that the nozzles are arranged in the center portion of the grill bars - seen over the grill bar length.

7. Stepped pivoting grill arrangement according to one of claims 2 to 6, characterised in that the diameter of the nozzles (8) is 2 to 10 mm.

8. Stepped pivoting grill arrangement according to one of the preceding claims, characterised in that the nozzles are closable by a fitting cylinder ram by translational axial displacement.

9. Stepped pivoting grill arrangement according to claim 8, characterised in that the nozzle rams are mounted on rakes common thereto that likewise translationally are displaceable.

10. Stepped pivoting grill arrangement according to one of the preceding claims, characterised in that the ceramic covering consists of slag-repellant silicon carbide (SiC).

11. Stepped pivoting grill arrangement according to claim 1, characterised in that the ceramic covering is stamped on in the molding box.

12. Stepped pivoting grill arrangement according to one of the preceding claims, characterised in that the air supply (53) is provided at the under side of the grill bars, the air path extends longitudinally through the grill bars and acts on the high velocity swirling nozzles (54) mounted perpendicularly at the top on the grill bar.

13. Stepped pivoting grill arrangement according to claim 12, characterised in that two nozzle rows (54; 54) are provided per grill bar.

14. Stepped pivoting grill arrangement according to claim 13, characterised in that lateral rail-like holders (56) are provided which originate from the grill bar and additionally engage the ceramic material from below.

15. Stepped pivoting grill arrangement according to claim 14, characterised in that the ceramic covering (51) is provided in the region of the swirling nozzles (54) of the flat grill section and of the swirling nozzles (59′) in the lower region of the steep grill section (fig. 16).

## Revendications

1. Agencement de grilles pivotantes étagées, comportant un dispositif d'amenée ainsi pour au moins un étage de grilles formé à chaque fois d'une grille en pente pouvant être soulevée et d'une grille pivotante associée, ainsi qu'une grille de combustion montée en aval, caractérisé en ce que, dans la grille en pente et dans la grille plane, des tuyères à turbulence à grande vitesse (59, 59′), logées dans des couches de céramique concassée (60, 60′), sont prévues en travers de la grille.

2. Agencement de grilles pivotantes étagées selon la revendication 1, caractérisé en ce que les tuyères formant les composants de turbulence (3 ; 3) sont réalisées pour souffler en outre des agrégats ou des combustibles pulvérulents.

3. Agencement de grilles pivotantes étagées salon la revendication 2, caractérisé en ce que les tuyères sont réalisées pour souffler des agents d'adsorption, en particulier du calcaire.

4. Agencement de grilles pivotantes étagées selon l'une des revendications 2 et 3, caractérisé en ce que les axes des tuyères sont disposés de manière à former un angle entre eux.

5. Agencement de grilles pivotantes étagées selon l'une des revendications précédentes, caractérisé en ce que les tuyères sont formées d'un tuyau en Sicromal⁽¹²⁾.

6. Agencement de grilles pivotantes étagées selon l'une des revendication 2 à 5, caractérisé en ce que les tuyères sont disposées dans la partie centrale des barreaux de grilles, sur toute la longueur des barreaux de grilles.

7. Agencement de grilles pivotantes étagées selon l'une des revendications 2 à 6, caractérisé en ce que le diamètre des tuyères (8) est de 2 à 10 mm.

8. Agencement de grilles pivotantes étagées selon l'une des revendications précédentes, caractérisé on ce que les tuyères sont réalisées de façon à pouvoir être fermées au moyen d'une tige-poussoir cylindrique adéquate, par déplacement axial par translation.

9. Agencement de grilles pivotantes étagées selon la revendication 8, caractérisé en ce que les tiges-poussoirs sont placées sur leur grilles de retenue, qui peuvent aussi être déplacées par translation.

10. Agencement de grilles pivotantes étagées selon l'une des revendication précédentes, caractérisé en ce que la couche de céramique est formée de carbure de silicium (SiC) exempt de scories.

11. Agencement de grilles pivotantes étagées selon la revendication 1, caractérisé en ce que la couche de céramique est concassée dans un châssis de moule.

12. Agencement de grilles pivotantes étagées selon l'une des revendications précédentes, caractérisé en ce que l'amenée d'air (53) est prévue sur la face inférieure des barreaux de grilles, le conduit d'air tranverse les barreaux de grille longitudinalement et alimente les tuyères à turbulence à grande vitesse (54) situées verticalement en haut du barreau de grille.

13. Agencement de grilles pivotantes étagées selon la revendication 12, caractérisé en ce que deux rangées de tuyères (54 ; 54) sont prévues par barreau de grille.

14. Agencement de grilles pivotantes étagées selon la revendication 13, caractérisé en ce qu'il est prévu des fixations latérales supplémentaires (56), en forme de rail, qui partent du barreau de grille et entourent le matériau céramique par le bas.

15. Agencement de grilles pivotantes étagées selon la revendication 14, caractérisé en ce que la couche de céramique (51) est prévue dans le zone des tuyères à turbulence (54) de la grille plane et dans la zone des tuyères à turbulence (59′) dans la partie inférieure de la grille en pente (figure 16).
